# EUROPÄISCHE PATENTSCHRIFT

(11) **EP 0 307 606 B1**
(45) Veröffentlichungstag und Bekanntmachung des Hinweises auf die Patenterteilung: **02.12.1992**
(21) Anmeldenummer: 88112695.7
(22) Anmeldetag: 04.08.1988
(51) Int. Cl.: B21B 1/12, B21B 31/08

(54) **Kompaktwalzwerk und Arbeitsverfahren zum Walzen von Formstahl**
Compact rolling mill train and method for rolling sections
Train de laminoir compact et procédé de laminage pour profilés

(30) Priorität: 11.09.1987 DE 3730471
(43) Veröffentlichungstag der Anmeldung: 22.03.1989
(73) Patentinhaber: SMS SCHLOEMANN-SIEMAG AKTIENGESELLSCHAFT, 40237 Düsseldorf (DE)
(72) Erfinder: Kosak, Dietmar, D-4040 Neuss 22 (DE); Ellinghaus, Wolfgang, D-4044 Kaarst (DE); Feldmann, Hugo, Dr., D-5110 Alsdorf-Warden (DE); Engel, Georg, D-4044 Kaarst (DE)
(74) Vertreter: Müller, Gerd, Dipl.-Ing.

(56) Entgegenhaltungen:
- EP-A- 0 098 492
- DE-A- 1 946 162
- DE-A- 2 733 709
- DE-A- 2 844 438
- DE-A- 3 048 146
- DE-A- 3 317 748
- DE-A- 3 410 160
- DE-A- 3 419 501
- DE-A- 3 420 829
- DE-B- 1 098 895
- DE-B- 2 534 647
- US-A- 1 040 293

## Beschreibung

Die Erfindung bezieht sich auf ein Walzwerk zum Walzen von Formstahl auf, in mehreren parallelen Walzlinien angeordneten Walzgerüsten, wie Universal-Walzgerüsten und Duo-Walzgerüsten, mit Längs- und Quer-Fördereinrichtungen für das Walzgut entlang einer Walzlinie bzw. von einer Walzlinie auf die andere Walzlinie, bei der einzelne der Walzgerüste aus einer Walz-Betriebsposition in andere Walz-Betriebspositionen in der gleichen oder in einer der anderen Walzlinien versetz- oder verschiebbar sind.

Ältere, z.T. auch neuere Vorschläge für Walzwerke dieser Bauart, bei der die ggfs. mehrere Walzgerüste in einer Achslinie gemeinsam angetrieben werden, und das Walzgut zunächst in einem Walzgerüst oder mehreren Walzgerüsten einer Walzlinie und dann nach Querverschiebung oder Umlenkung in den Walzgerüsten einer parallelen Walzlinie weitergewalzt wird, dienten bisher nur der Lösung einzelner spezieller Walzprobleme. So ist z.B. aus der DE-A1 14 52 150 ein Mitteleisenwalzwerk halbkontinuierlicher Bauart zum Auswalzen von Rundstählen und Profilstählen, einschließlich I-Profilen bekanntgeworden, das reversierend arbeitende Vor- und Zwischenwalzgerüste auf mehreren parallelen, durch Querschlepper vor und hinter den Zwischengerüsten verbundenen Walzlinien und ferner eine kontinuierliche Fertigstaffel umfaßt. Für das Walzen von I-Profilen werden in diesem Mitteleisenwalzwerk die dazu notwendigen Universal-Walzgerüste mit dem dazugehörigen Kantenstauchgerüst in der Walzlinie der Fertigstaffel angeordnet. Das erste Gerüst der Fertigstaffel und beide Universalgerüste sowie das Kantenstauchgerüst können dabei gegen Duo-Walzgerüste ausgetauscht werden.

Inzwischen sind Walzwerksausbildungen bekanntgeworden (US-A 4,791,799), die aus dicht hintereinander angeordneten Universal-Walzgerüsten und Duo-Walzgerüsten bestehen und bei geringem Platzbedarf und hoher Leistung aufgrund der Eigenart dieser Gerüstanordnung insb. der verwendeten Universal-Walzgerüste nur ein kleines Formstahl-Profilprogramm walzen können und deshalb wegen der hohen Investitions- und Walzbetriebskosten, die solche sog. "Kompaktgerüste" mit sich bringen, eine hohe Produktion von Trägern oder anderem Formstahl ausbringen müssen.

Ein Vorschlag, das Profilprogramm solcher Kompaktgerüste zu vergrößern (Firmenschrift SMS Schloemann-Siemag AG W2/3212 "Combined Section mill") erlaubte zwar die Verwendung einer begrenzten, häufig aber nicht ausreichenden Erhöhung der Zahl der zur Verfügung stehenden Profilkaliber; erforderte aber entsprechend größere Ballenlängen der Duo-Walzen, dementsprechend breitere Rollgänge und umfangreichere Quertransporteinrichtungen. Die großen Ballenlängen beeinträchtigten dabei wegen der unvermeidlichen Walzendurchbiegung auch die Steifigkeit der Gerüste. Um diesem Nachteil zu begegnen, wurden Walzgerüste mit veränderbarem Walzlagerabstand, d.h. verschiebbaren Walzenständern vorgeschlagen, die aber wiederum hohe Investitions- und für das jeweilige Umbauen hohe Betriebskosten, sowie einen beträchtlichen Zeitaufwand für das Umbauen mit sich brachten.

Auch eine ebenfalls vorgeschlagene aber nicht druckschriftlich veröffentlichte Anordnung zusätzlicher Duo-Walzgerüste zur Erweiterung eines Produktionsprogramms in solchen Walzwerken brachte neben den dafür aufzubringenden Investitionskosten einen erheblichen zusätzlichen Platzbedarf mit sich und erforderte entsprechende Erhöhungen der Produktion, zumindest bestimmter Profile, wenn das tatsächlich walzbare Gesamt-Profil-Programm wirtschaftlich hergestellt werden sollte.

Schließlich ist noch eine aus mehreren nebeneinander angeordneten und gemeinsam angetriebenen Walzgerüsten bestehende, sog. offene Walzstraße bekanntgeworden (SU-A 806 167), bei der diese nebeneinander angeordneten Walzgerüste ortsfest angeordnet sind. Parallel zu diesen Gerüsten ist auf einer Verfahreinrichtung ein weiteres, für sich selbständig angetriebenes Walzgerüst angeordnet, das mit Hilfe dieser Verfahreinrichtung wahlweise in die jeweilige Walzlinie des einen oder des anderen der Walzgerüstreihen einfahr- und aus dieser wieder herausfahrbar ist. Schließlich ist in der Walzlinie einer der äußersten der Walzgerüstgruppen, ebenfalls ortsfest und für sich angetrieben, ein Vorgerüst angeordnet. Die durch die Anordnung der verschiedenen Walzgerüste gegebenen Parallelwalzlinien sind dabei mit Bezug auf die installierten Walzgerüste fest vorgegeben. Ein Austausch der einzelnen Walzgerüste oder die Wegnahme des einen oder des anderen Walzgerüstes aus der Linie ist nicht möglich. Ebensowenig eine Änderung des Antriebflusses, und auch das verfahrbare Walzgerüst läßt sich weder gegen eine der anderen Walzgerüste austauschen, noch besteht die Möglichkeit einer Änderung der Antriebsübertragung über die Walzlinien hinweg.

Ausgehend von der anfangs erwähnten grundsätzlichen Ausbildungsform eines Walzwerkes zum Walzen von Formstahl auf in mehreren parallelen Walzlinien angeordneten Walzgerüsten, mit Längs- und Querfördereinrichtungen, bei der einzelne der Walzgerüste aus einer Walz-Betriebsposition in eine andere Walz-Betriebsposition in der gleichen oder in einer der anderen Walzlinien versetz-oder verschiebbar sind, liegt der Erfindung die Aufgabe zugrunde, für die bereits erwähnten Kompaktwalzwerke, die aus dicht hintereinander angeordneten Universal-Walzgerüsten und Duo-Walzgerüsten bestehen, und die bei geringem Platzbedarf und hoher Leistung aufgrund der Eigenart dieser Gerüstanordnung nur ein verhältnismäßig kleines Formstahl-Profilwalzprogramm zu walzen vermögen, die Möglichkeit des Walzens eines sehr breiten Profilprogramms bei immer noch vergleichsweise geringem Platzbedarf für das Walzwerk und entsprechend niedrigen Investitionsaufwendungen zu schaffen.

Diese Aufgabe wird dadurch gelöst, daß eine, aus mindestens zwei Universal-Walzgerüsten mit einem Duo-Stauchgerüst gebildete Universal-Tandem-Kompaktwalzgerüstgruppe und dieser zugeordnete weitere Universal-Walzgerüste und Duo-Walzgerüste in einem, mindestens drei Walzlinien aufweisenden Walzwerk angeordnet und in der jeweiligen Walz-Betriebsposition mit fest an einer der beiden außen liegenden Walzlinien angeordneten Antriebsaggregaten quer über die Walzlinien hinweg, unmittelbar oder auch mittelbar über ein oder mehrere zwischengeschaltete Walzgerüste oder Übertragungswellenträger kuppelbar sind.

Dadurch wird eine Art Schachbrett geschaffen, das aus einer Reihe von parallelen Walzlinien besteht, auf dem die jeweils für das Walzen einer bestimmten Formstahl-Profilgruppe geeignete Walzgerüstgruppe durch entsprechendes Versetzen oder Verschieben modulartig zusammengestellt werden kann.

Diese so ausgebildete Walzwerksanlage erlaubt das Walzen einer außerordentlich breiten Palette von Profilen und die Anwendung von, dem jeweils gewünschten Walzprodukt angepaßten Arbeitsverfahren durch entsprechende Positionierung einer ausgewählten Gruppe vorhandener Walzgerüste und Zusatzeinrichtungen (Antriebsübertragung-, Längs-, Quer-, Förder- und Walzgutleiteinrichtungen) auf den vorhandenen parallelen Walzlinien.

Wie die Erfindung weiter vorsieht, kann in der Hauptwalzlinie eine Universal-Tandem-Kompaktgerüstgruppe, in der zweiten Walzlinie können drei Duo-Walzgerüste und in der dritten Walzlinie ein Duo-Stauchgerüst angeordnet werden, wobei die Duo-Walzgerüste über die Walzgerüste der Universal-Tandem-Kompaktgerüstgruppe, und das Duo-Stauchgerüst über eine der Duo-Walzgerüste und ein Walzgerüst der Universal-Tandem-Kompaktgerüstgruppe mit dem jeweiligen Antriebsaggregat der Universal-Tandem-Kompaktgerüstgruppe kuppel- bzw. von diesen abkuppelbar sind.

Mit dieser erfindungsgemäßen Ausbildung von Walzwerken zum Walzen von Formstahl kann die Anzahl der möglichen Profilwalzkaliber im gewünschten Ausmaß erhöht werden oder es können auch zusätzliche Fertigkaliber für die Duo-Profilwalzung vorgesehen werden. Beim Walzen von Schienen im Universal-Walzverfahren kann ein zusätzlicher Vorprofilstich (leader pass), oder es können ein oder mehrere Stauch-Stiche zusätzlich durchgeführt werden. Weiter können, ohne Einsetzen eines Duo-Vorwalzgerüstes, kleine Stranggußquerschnitte oder mittels eines zugeordneten Duo-Vertikalstauchgerüstes Stranggußquerschnitte zunächst angepaßt und dann unmittelbar der Universalwalzung zugeführt werden. Durch das Versetzen von Gerüsten insb. der Universalwalzgerüste von einer Position in die andere und auch für das Auswechseln von Walzensätzen eignen sich vorteilhaft Gerüste, die das Ausheben der Walzensätze aus den Gerüsten nach oben erlauben.

Die erfindungsgemäße Ausbildung erlaubt es ferner, bestehende Walzwerke schrittweise auf die erfindungsgemäße Anordnung um- und auszubauen und so das Walzen eines erheblich breiteren Profilprogramms zu ermöglichen.
Auf einem solchen Walzwerk können auch Träger in der Weise gewalzt werden, daß alle Walzstiche einschließlich des Leitstichs bei Antriebsabkupplung aller übrigen Walzgerüste auf der Universal-Tandem-Kompaktgerüstgruppe in der Hauptwalzlinie durchgeführt werden. Wird die Anordnung der Walzgerüste in dem Kompaktwalzwerk z.B. durch Umsetzung und Positionierung eines der Universal-Walzgerüste aus der Hauptwalzlinie in die dritte Walzlinie und Einsetzen eines Übertragungs-Wellenträgers in die bisherige Position dieses Universal-Walzgerüstes geändert, dann können auf dieser Ausbildung des Kompaktwalzwerks für das Profilwalzen, insb. von Spundbohlen die einzelnen Walzschritte darin bestehen, daß die ersten schweren Formstiche reversierend auf dem in der Hauptwalzlinie verbleibenden Universal-Walzgerüst und dem Duo-Stauchgerüst, die folgenden Formstiche auf dem in die dritte Walzlinie versetzten Universalgerüst, dem dort befindlichen Duo-Stauchgerüst, und die Fertigstiche kontinuierlich aufeinanderfolgend auf den fest kalibrierten drei Duo-Walzgerüsten in der zweiten Walzlinie durchgeführt werden.

Das erfindungsgemäße Kompaktwalzwerk kann auch für das thermo-mechanische Walzen, d.h. Vorwalzen bei normalen Temperaturen von etwa 1100 bis 1000°C und Endverformung mit Abnahmen zwischen 30 und 40% bei einer Temperatur von 800°C und weniger zur Erreichung bestimmter Gefügeeigenschaften, ausgebildet und verwendet werden. Der jeweilig vorverformte Walzgutstab wird dabei während der Vorverformung des folgenden Walzgutstabes einer Querfördereinrichtung zugeführt, auf dieser abgelegt, natürlicher oder zusätzlicher Luft- und/oder Wasserkühlung ausgesetzt und auf einen vorgegebenen Wert abgekühlt, bspw. beim Walzen von Trägern in der Weise, daß der vorgewalzte Träger vor dem Fertig-Stich durch eine Quer-Transporteinrichtung von der der Universal-Tandem-Kompaktgerüstgruppe zugeordneten Längsfördereinrichtung abgenommen und auf dieser Quer-Fördereinrichtung bis zur Fertigwalzung des folgenden Trägers abgelegt, gekühlt, mit der Abnahme des folgenden Trägers durch die Quer-Fördereinrichtung von dieser auf eine Längs-Fördereinrichtung der zweiten Walzlinie übergeben und von einer zweiten Quer-Fördereinrichtung auf eine Längs-Fördereinrichtung der Hauptwalzlinie zurücktransportiert um, auf der Universal-Tandem-Kompaktgerüstgruppe fertiggewalzt zu werden.

Weitere Ausbildungsformen des erfindungsgemäßen Kompaktwalzwerks sind in den Unteransprüchen niedergelegt und in der nachfolgenden Beschreibung anhand der Zeichnung näher erläutert.

In der Zeichnung zeigen
- Fig. 1 und 2: Anordnungen der Walzen, Antriebe und Hilfseinrichtungen von Kompaktwalzwerken in der Draufsicht in schematischer Darstellung mit Darstellung des Stichverlaufs,
- Fig. 3: den Stichplan eines Arbeitsverfahrens mit einem Kompaktwalzwerk,
- Fig. 4 bis 7: weitere Anordnungen entspr. Fig. 1 und 2 und
- Fig. 8 bis 18: ebenfalls weitere Anordnungen entspr. Fig. 1 und 2, teilweise mit Stichplänen.

Fig. 1 zeigt ein Kompaktwalzwerk mit drei Walzlinien. In der Hauptwalzlinie HWL sind hier die beiden Universalgerüste U1 und U2 und zwischen diesen ein Duo-Stauchgerüst E1 angeordnet. Beide Universalgerüste U1 und U2 werden von den Antriebsaggregaten A1 bzw. A2 und das Duo-Stauchgerüst E1 von dem Antriebsaggregat A3 über Kupplungen KH angetrieben. In der parallelen zweiten Walzlinie WLII sind, hier mit gleichem Abstand voneinander Duo-Walzgerüste DW1, DW2 und DW3 angeordnet, die mit den jeweiligen Universal-Walzgerüsten U1, U2 bzw. dem Duo-Stauchgerüst E1 über Kupplungen KII antriebskuppelbar sind. Diese Kupplungen KII befinden sich hier im entkuppelten Zustand. In der dritten Walzlinie WLIII ist in Achslinie mit dem mittleren der Duo-Walzgerüste DW2 in der zweiten Walzlinie WLII ein Duo-Stauchgerüst E2 angeordnet, das über eine Kupplung KIII mit dem mittleren Duo-Walzgerüst DW2 gekuppelt ist. In der gezeigten Anordnung wird das Kompaktwalzwerk zum Walzen von Trägern verwendet, bei dem sämtliche Stiche bis zum Fertig-Stich FS in der Hauptwalzlinie HWL auf den Universal-Walzgerüsten U1, U2 und dem zwischen diesem befindlichen Duo-Stauchgerüst E1 reversierend durchgeführt werden, wobei die übrigen der angeordneten Walzgerüste DW1, DW2, DW3 und E2 von den Antriebsaggregaten A1, A3 und A2 abgekuppelt bleiben.

Aus Fig. 2 geht eine Abänderung der Anordnung der Walzgerüste gem. Fig. 1 hervor; hier wurde das Universal-Walzgerüst U2 mit Hilfe eines Krans aus seiner Position in der Hauptwalzlinie in eine Position in der gleichen Achslinie in der dritten Walzlinie WLIII eingesetzt und in die bisherige Position des Universal-Walzgerüstes U2 in der Hauptwalzlinie ein Übertragungs-Wellenträger UW eingesetzt. Alle zwischen den einzelnen Walzgerüsten befindlichen Kupplungen KH, KII und KIII befinden sich bei dieser Anordnung im gekuppelten Zustand, so daß die Antriebskräfte der drei Antriebsaggregate A1, A2, A3 an der Hauptwalzlinie HWL auf die einzelnen Gerüste in den drei Walzlinien HWL, WLII und WLIII übertragen werden. Diese Anordnung der Walzgerüste in der Kompaktwalzstraße dient dem Walzen von Spundbohlen. Es werden dabei (vgl. Fig. 3) zunächst auf dem in der Hauptwalzlinie HWL verbliebenen Universal-Walzgerüst U1 und dem Stauchgerüst E1, ausgehend von einem Stranggußquerschnitt oder einem Vorwalzquerschnitt die ersten (vier) Formstiche reversierend durchgeführt, das Walzgut anschließend über einen (nicht dargestellten) Querschlepper in die dritte Walzlinie WLIII eingebracht, dort mit weiteren (zwei) reversierenden Formstichen auf den im wesentlichen fertigen Spundbohlen-Querschnitt gebracht und anschließend, nach Querschleppen auf die zweite Walzlinie WLII in den dort angeordneten, fest kalibrierten Duo-Walzgerüsten DW1, DW2 und DW3 mit sogen. "Klapp-Stichen" fertiggewalzt.

Die Anordnung der Walzgerüste des in Fig. 4 dargestellten Kompaktwalzwerks entspricht der Anordnung nach Fig. 1 und ist ebenfalls für das Walzen von Trägern bestimmt. Die Träger können auf dieser Anordnung auch nach dem thermo-mechanischen Walzverfahren, wie bereits anfangs erläutert, gewalzt werden. Das aus dem Wärmofen WO kommende Walzgut wird über den Längsförderer LF1 der Universal-Tandem-Kompaktgerüstgruppe in der Hauptwalzlinie HWL, die aus den beiden Universal-Walzgerüsten U1 und U2 mit dem dazwischen angeordneten Stauchgerüst E1 besteht, zugeführt. Es besteht natürlich auch die Möglichkeit, das Walzgut, direkt aus einer Stranggußeinrichtung kommend dieser Gruppe zuzuführen, ggfs. nach einer vorbereitenden Vorverformung des Querschnittes in einem oder mehreren Duo-Vorgerüsten die bspw. in der zweiten Walzlinie WLII angeordnet sein könnten.

Der in unterbrochenen Linien dargestellte Träger TR1 wird dabei, hier in zehn Stichen, in der Hauptwalzlinie HWL vorgewalzt und dann, auf dem Längsförderer LF2 liegend vom Querförderer QF2 übernommen und auf diesem abgelegt, bis der folgende, strichpunktiert angedeutete Träger TR2 die entsprechende Vorwalzung erfahren hat und ebenfalls von dem Querförderer QF2 übernommen wird, der dabei den vorhergehenden Träger TR1 auf den Längsförderer LF3 in der zweiten Walzlinie WLII übergibt, der diesen Träger TR1 an den in der gleichen Walzlinie befindlichen Längsförderer LF4 abgibt. Von diesem wird der Träger TR1 mittels des Querschleppers QF1 wieder in die Hauptwalzlinie HWL auf den Längsförderer LF1 gebracht, der den Träger TR1 für den Fertig-Stich der Gerüstgruppe U1, E1, U2 zuführt. Nach erfolgtem Fertig-Stich verläßt dann der Träger TR1 über den Längsförderer LF2 die Kompaktwalzstraße. Das Ablegen des jeweiligen Trägers zur Kühlung bzw. Kühlbehandlung kann auch statt auf dem Querförderer QF2 auf dem Querförderer QF1 erfolgen, wenn dies für den Ablauf der Stichfolge zweckmäßiger erscheint. Für solche Zwischenschritte können auch neben den beiden Längsförderern LF3 und LF4 noch der zur dritten Walzlinie WLIII führende Querförderer QF4 verwendet werden.

Für das thermo-mechanische Walzen von Spundbohlen kann eine Walzgerüstanordnung verwendet werden, die der Anordnung nach Fig. 2 entspricht und hier in Fig. 5 dargestellt ist. Das Walzgut mit vorgegossenem oder vorgeformtem Querschnitt gelangt über den Längsförderer LF1 in die in der Hauptwalzlinie HWL positionierte, aus dem Universal-Walzgerüst U1 und dem Stauchgerüst E1 bestehende Walzgerüstgruppe, wird darauf in, hier vier Stichen vorgewalzt und von dem Längsförderer LF1 durch den Querförderer QF2 als in vollen Linien dargestellte vorgeformte Spundbohle SB1 auf diesem Querförderer QF 2 abgelegt. Während die nächste Spundbohle SB2 auf der gleichen Walzgerüstgruppe gewalzt und abschließend als - in unterbrochenen Linien dargestellte - Spundbohle SB2 von dem Querförderer QF2 übernommen wird, der dann die inzwischen kontrolliert abgekühlte vorgeformte Spundbohle SB1 dem von der zweiten Walzlinie WLII auf die dritte Walzlinie WLIII transportierenden Querförderer QF4 übergibt, der diese auf den in der dritten Walzlinie WLIII befindlichen Längsförderer LF5 ablegt, der die Spundbohle SB1 der aus dem Stauchgerüst E2 und dem Universal-Walzgerüst U2 bestehenden Walzgerüstgruppe in dieser Walzlinie WLIII zuführt; sie erfährt dort zwei weitere Formstiche und wird anschließend wieder durch den Querförderer QF4 von dem Längsförderer LF5 abgenommen und von dem Längsförderer LF4 in der zweiten Walzlinie WLII übernommen, der die Spundbohle SB1 der in dieser Walzlinie befindlichen Duo-Walgerüstgruppe DW1, DW2 und DW3 zuführt, in der diese vorgeformte Spundbohle SB1 kontinuierlich fertiggewalzt und über den Längsförderer LF3 abtransportiert wird. Die Abkühlung der Spundbohlen findet bei dieser Anordnung auf dem Querförderer QF2 zwischen der Hauptwalzlinie HWL und der zweiten Walzlinie WLII statt.

Die Ausbildung der Kompaktwalzstraße nach Fig. 6 unterscheidet sich von der beschriebenen nach Fig. 5 durch ein zusätzlich in die zweite Walzlinie WLII in Achslinie mit einem der beiden Universal-Walzgerüste in der Hauptwalzlinie HWL positioniertes Duo-Walzgerüst DW4 auf dem der (die) Steg-Fertigstich(e) ausgeführt wird (werden). Die vorhergehenden Walz-Stiche des ersten gewalzten Trägers TR1, in unterbrochenen Linien dargestellt werden wie zu Fig. 4 beschrieben auf der Universal-Tandem-Kompaktgerüstgruppe U1, E1 und U2 in der Hauptwalzlinie HWL durchführt. Anschließend wird der Träger TR1 noch vom Längsförderer LF2 durch den Querförderer QF2 abgenommen und verbleibt auf diesem bis der nächste Träger TR2, strichpunktiert dargestellt, die entsprechende Stichzahl erfahren hat und in der gleichen Weise vom Querförderer QF2 übernommen und dabei gleichzeitig der auf dem Querträger QF2 liegende vorangegangene Träger TR1 auf den Längsförderer LF3 in der zweiten Walzlinie WLII übergeben und in dieser Walzlinie auf dem Duo-Walzgerüst DW4 den (die) Fertigstich(e) erfährt (erfahren). Die Anordnung erlaubt es, die Träger je nach Stichzahl entweder auf dem einen oder dem anderen der beiden den Längsförderern LF1 und LF2 der Hauptwalzlinie HWL zugeordneten Querförderer QF1 bzw. QF2 abzulegen und dort zu kühlen und diesen Träger dann auf den einen oder den anderen der beiden Längsförderer LF3 bzw. LF4 der zweiten Walzlinie WLII zu übergeben und mit einem Fertig-Stich aus der einen oder der anderen Richtung fertigzuwalzen; dies geschieht hier beim Duo-Walzgerüst DW4 mit einer Ausbildung als Duo-Horizontalgerüst mit dem das Endmaß des Trägersteges eingewalzt wird, während bei der entsprechenden Ausbildung dieses Duo-Walzgerüstes 4′ gem. Fig. 7 als Vertikalgerüst das Endmaß der Flanschdicke eingewalzt werden kann. Es besteht natürlich auch die Möglichkeit, anstelle solcher unterschiedlicher Duo-Walzgerüste ein Universal-Walzgerüst zu verwenden, wenn die betrieblichen Verhältnisse dies gestatten.

Sollen mit dem Kompaktwalzwerk Schienen gewalzt werden, dann kann dies bspw. in an sich bekannter Weise, wie aus Fig. 8 zu ersehen mit Hilfe einer in einer Walzlinie, zweckmäßig der Hauptwalzlinie HWL positionierten Universal-Tandem-Kompaktgerüstgruppe U1, E1 und U2 geschehen, der ein Duo-Stauchgerüst DW5 in nahem Abstand vorpositioniert ist. Dem Leit-Stich LT auf dem Duo-Stauch-Vorgerüst DW5 folgen ein Universal-Stich US1 auf dem nachgeordneten Universal-Walzgerüst U1 und anschließend je zwei Leer-Stiche LS über das geöffnete Duo-Stauchgerüst E1 und das ebenfalls geöffnete andere Universal-Walzgerüst U2 und zurück sowie ein weiterer Universal-Stich US2 auf dem Universal-Walzgerüst U1. An diese Stiche schließen sich, erneut reversierend, ein zweiter Stauch-Stich ST2 auf dem Duo-Stauch-Vorgerüst DW5 im gleichen Kaliber wie beim vorhergehenden Stich auf diesem Gerüst, ein Universal-Stich US3 auf dem Universal-Walzgerüst U1, ein dritter Stauch-Stich ST3 auf dem Duo-Stauchgerüst E1 und der Fertig-Stich als Universal-Stich US4 auf dem Universal-Walzgerüst U2 an. Dieser Fertig-Stich wird, wie beim Schienenwalzen üblich, mit nur einer Vertikalwalze VW des Universal-Walzgerüstes U2 durchgeführt, die den Schienenflansch endbearbeitet.

Die Anordnung der Walzgerüste in der Ausbildung nach Fig. 9 entspricht der nach Fig. 8 mit der Maßgabe, daß das zwischen den beiden Universal-Walzgerüsten U1 und U2 angeordnete Duo-Stauchgerüst E1′ zwei Stauchkaliber aufweist und zum Einbringen dieser Kaliber in der Walzlinie HWL querverschiebbar angeordnet ist. Dem nicht dargestellten Leit-Stich folgen ein Universal-Stich US1 auf dem Universal-Walzgerüst U1, ein erster Stauch-Stich ST1 auf dem Duo-Stauchgerüst E1′, zwei reversierende Leer-Stiche LS auf dem Universal-Walzgerüst U2, ein weiterer Leer-Stich LS auf dem Duo-Stauchgerüst E1′ und dann ein zweiter Universal-Stich US2 auf dem Universal-Walzgerüst U1 und reversierend ein weiterer Universal-Stich US3 auf diesem Gerüst folgt, diesem folgen dann der zweite Stauch-Stich ST2 auf dem anderen Kaliber des entsprechend verschobenen Duo-Stauchgerüst E1′ und der Fertig-Stich auf dem Universal-Walzgerüst U2. Eine im Duo-Stauchgerüst vorgesehene Vertikal-Hilfswalze übernimmt dabei die Schienenkopfstauchung.

Es kann auch, wie bei der Anordnung nach Fig. 10 nur mit einer Universal-Tandemgerüstgruppe mit hier nicht verschiebbarem Duo-Stauchgerüst E1 und den beiden Universal-Walzgerüsten U1 und U2 in kontinuierlichem Durchgang gewalzt werden, bei dem das vom Duo-Vorgerüst kommende Profil in einem Universalstich US1 im Universal-Walzgerüst U1, einem Stauch-stich ST im Duo-Stauchgerüst E1 mit Schienenkopfstauchung wie in Fig. 9 und einem Universal-Stich US2 als Fertig-Stich im Universal-Walzgerüst U2 in der Hauptwalzlinie gewalzt wird.

Bei der Ausbildung des Kompaktwalzwerkes nach Fig. 11 sind die Walzgerüste in der Hauptwalzlinie HWL und in der zweiten Walzlinie WLII positioniert, dabei ist das eine der beiden Universal-Walzgerüste U1 und U2 der Universal-Tandem-Kompaktgerüstgruppe U1, E1 und U2 in der zweiten Walzlinie WLII in Achslinie mit seiner ursprünglichen Position (U2) in der Hauptwalzlinie HWL positioniert worden und in Achslinie mit dem Duo-Stauchgerüst E1 ein zweites Duo-Stauchgerüst E2 in der zweiten Walzlinie WLII unter Antriebsübertragung in der bereits geschilderten Weise.

Das vom nicht dargestellten Duo-Vorgerüst kommende Profil wird zunächst auf dem Duo-Stauchgerüst E1 einem Stauchstich als Leitstich LT unterzogen, dem ein erster Universal-Stich US1 auf dem Universal-Walzgerüst U1 und reversierend ein zweiter Universal-Stich US2 auf dem gleichen Gerüst, ein Leer-Stich LS auf dem Duo Stauchgerüst E1, reversierend ein Stauchstich ST1 auf diesem Gerüst und ein weiterer Universalstich US3 auf dem Universal-Walzgerüst U1 folgen. Der Walzstab wird dann durch den nicht dargestellten Querförderer in die zweite Walzlinie WLII transportiert und in dieser einem weiteren Stauch-Stich ST2 auf dem Duo-Stauchgerüst E2 unterworfen, dem der Universal-Stich US4 als Fertig-Stich FS auf dem in der gleichen Walzlinie befindlichen Universal-Walzgerüst U2 folgt. Der Abtransport der fertigen Schiene kann entgegen der Zuführrichtung in der zweiten Walzlinie WLII oder über einen Querförderer in der Zuführrichtung der dritten WLIII erfolgen.

Die Anordnung der Walzgerüste im Kompaktwalzwerk nach Fig. 12 unterscheidet sich von der nach Fig. 11 nur dadurch, daß anstelle des Universal-Walzgerüstes U2 aus der Universal-Tandem-Kompaktgerüstgruppe U1, E1, U2 in der Hauptwalzlinie HWL das andere Universal-Walzgerüst U1 in der zweiten Walzlinie WLII positioniert worden ist. Die Stichfolge ist sinngemäß umgekehrt die gleiche wie die bei der Anordnung der Walzgerüste nach Fig. 11.

Bei der Anordnung der Walzgerüste im Kompaktwalzwerk nach Fig. 13 sind in der Hauptwalzlinie HWL eines der Universal-Walzgerüste U2 und das Duo-Stauchgerüst E2 der Universal-Tandem-Kompaktgerüstgruppe mit Horizontalwalzen ausgerüstet, die Durchgangsabsätze DA für Leer-Durchgänge aufweisen, die es erlauben, diese Leer-Stiche ohne Änderung der Walzenanstellung durchzuführen. In der zweiten Walzlinie WLII ist in Achslinie mit dem Duo-Stauchgerüst E2 ein weiteres Duo-Stauchgerüst E1 positioniert. Das andere Universal-Walzgerüst U1 der Universal-Tandem-Kompaktgerüstgruppe U1, E2, U2 kann durch Querverschieben der Walzen oder des Walzgerüstes vor die Leerkaliber oder die Walzkaliber der Gerüste E2 + U2 gebracht werden. Ein Stauch-Stich als Leit-Stich (LT) wird auf dem Duo-Stauchgerüst E1 in der zweiten Walzlinie WLII durchgeführt, dem nach Querfördern des Walzgutes in die Hauptwalzlinie HWL Leer-Durchgänge LS durch das UniversalWalzgerüst U2 und das Duo-Stauchgerüst E2 und dann in der gleichen Walzlinie ein Universal-Stich US1 im Universal-Walzgerüst U1 und reversierend ein weiterer Universal-Stich US2 in diesem Gerüst sowie Leer-Durchgänge LS durch das Duo-Stauchgerüst E2 und das Universal-Walzgerüst U2 in der gleichen Walzlinie folgen. Nach Querförderung des Walzgutes zurück in die zweite Walzlinie WLII erfolgt ein weiterer Stauchstich ST1 auf dem in dieser Walzlinie positionierten Duo-Stauchgerüst E1 und nach erneuter Querförderung zurück in die Hauptwalzlinie HWL ein dritter Universal-Stich US3 im anderen Kaliber des Universal-Walzgerüstes U1, nachdem dieses um die Strecke d verschoben wurde, ein Stauch-Stich ST2 auf dem Duo-Stauchgerüst E2 und ein Universal-Stich US4 als Fertig-Stich auf dem Universal-Walzgerüst U2 dieser Walzlinie.

In der Ausbildung des Kompaktwalzwerkes nach den Fig. 14 und 15 sind in allen drei Walzlinien je ein Universal-Walzgerüst U2 in der Hauptwalzlinie HWL, U3 in der zweiten Walzlinie WLII und U1 in der dritten Walzlinie WLIII positioniert. Jedem dieser Walzgerüste U2, U3 und U1 ist ein Duo-Stauchgerüst E1, E2 bzw. E3 vor- bzw. nachgeordnet. Die Anordnung erlaubt es, das vorprofilierte Profil in der Hauptwalzlinie HWL mit einem Universal-Stich US1 im Universal-Walzgerüst U2 und einem diesem folgenden Stauch-Stich ST2 auf dem Duo-Stauchwalzgerüst E1 in der gleichen Walzlinie zu walzen, dem reserviert ein Leer-Stich LS im gleichen Gerüst und diesem ein zweiter Universal-Stich US2 auf dem genannten Universal-Walzgerüst U2, reservierend ein dritter Universal-Stich US3 auf dem gleichen Gerüst und diesem einem Leer-Stich LS auf dem Duo-Stauchgerüst E1 folgen. Nach Querförderung des Walzgutes aus der Hauptwalzlinie HWL in die zweite Walzlinie WLII werden aufeinanderfolgend ein Stauchstich ST2 im Duo-Stauchgerüst E2 und ein Universal-Stich US4 im Universal-Walzgerüst U3 gefahren, denen nach erneutem Querfördern des Walzgutes von der zweiten Walzlinie WLII in die dritte Walzlinie WLIII ein weiterer Stauch-Stich ST3 im Duo-Stauchgerüst E3 und der Fertig-Stich FS als Universal-Stich US5 in dem Universal-Walzgerüst U1 folgen. Die Anordnung der Walzgerüste nach Fig. 15 und die auf diesem zu fahrenden Stich-Folgen entsprechen spiegelbildlich angeordnet und verlaufend denen nach Fig. 14.

Die Anordnung der Walzgerüste des Kompaktwalzwerkes nach Fig. 16 ähnelt der Anordnung nach Fig. 15 mit dem Unterschied, daß in der Hauptwalzlinie HWL nur noch ein Universal-Walzgerüst U2 positioniert ist. Das von einer Stranggußanlage kommende vorgegossene oder auch anschließend noch vorgewalzte Profil PR wird in der Hauptwalzlinie HWL auf dem Universal-Walzgerüst U2 mit drei reversierenden Universal-Stichen (US1, US2 und US3) vorgewalzt, dann über einen Querförderer der zweiten Walzlinie WLII zugeführt und dort auf dem Duo-Stauchgerüst E1 einem Stauch-Stich als Leit-Stich LT unterworfen, dem ein weiterer Universal-Stich US4 auf dem Universal-Walzgerüst U1 der gleichen Walzlinie folgt. Diesem Stich folgt reversierend ein weiterer Universal-Stich US5 auf dem gleichen Universalgerüst, ein Leer-Stich LS durch das Duo-Stauchgerüst E1 der gleichen Walzlinie und reversierend ein erster Stauch-Stich ST1 auf diesem Duo-Universalgerüst E1, dem ein weiterer Universal-Stich US6 auf dem Universal-Walzgerüst U1 dieser Walzlinie folgt. Nach Querförderung des Walzgutes auf die dritte Walzlinie WLIII wird das Walzgut nach einem Stauch-Stich ST2 auf dem Duo-Stauchgerüst E2 dieser Walzlinie mit dem Universal-Walzgerüst U3 in einem Universal-Stich US7 fertiggewalzt.

Die Ausbildung des Kompaktwalzwerkes nach Fig. 17 unterscheidet sich von der Ausbildung nach Fig. 16 nur dadurch, daß in der Hauptwalzlinie HWL ein Universal-Walzgerüst U2′ angeordnet ist, das zwei Kaliber aufweist. Der erste und der reversierende zweite Universal-Stich werden durch das erste Kaliber K1 des Universal-Walzgerüstes U2′ geführt, wobei der Schienenfußbereich von einer Vertikalwalze VW des Gerüstes beaufschlagt wird. Der nächste Stich, der gleichzeitig der Leit-Stich LT ist, findet auf dem gleichen Gerüst im zweiten Kaliber K2 statt und stellt im Ergebnis einen Stauch-Stich dar, da die Vertikalwalze VW des Universal-Walzgerüstes U2′ bei diesem Stich nicht in Aktion tritt. Nach Querförderung in die zweite Walzlinie WLII folgt dann anstelle des ersten Stauch-Stiches im Duo-Stauchgerüst E1 nach der vorangegangenen Darstellung ein Leer-Stich durch dieses Gerüst, und die anschließenden Stiche entsprechen denen der Anordnung und der Stichfolgen-Angabe nach Fig. 16.

Bei der Ausbildung des Kompaktwalzwerkes nach Fig. 18 ist dem Universal-Walzgerüst U2 in der Hauptwalzlinie HWL ein Stauchgerüst E1 vorgeordnet. Der erste Stich des vorgegossenen oder vorgeformten Querschnitts PR erfolgt dennoch auf dem Universal-Walzgerüst U2, wobei der Durchgang durch das vorgeordnete Duo-Stauchgerüst E1 ein Leer-Stich LS ist, ebenso der Durchgang LS durch dieses Gerüst nach dem reversierenden zweiten Universal-Stich US2 durch das Universal-Walzgerüst U2. Der reversierte nächste Stauch-Stich erfolgt dann auf dem Duo-Stauchgerüst E1; er stellt den Leit-Stich LT dar, und der dann folgende Durchgang durch das Universal-Walzgerüst U2 ist ein Leer-Stich LS. Nach Querförderung des Walzgutes aus der Hauptwalzlinie HWL in die zweite Walzlinie WLII entspricht die weitere Stichfolge der vorangegangenen Erläuterung der Anordnung nach Fig. 17.

## Patentansprüche

1. Walzwerk zum Walzen von Formstahl auf, in mehreren parallelen Walzlinien angeordneten Walzgerüsten wie Universal-Walzgerüsten (U) und Duo-Walzgerüsten (DW), mit Längs- und Quer-Fördereinrichtungen (LF bzw. QF) für das Walzgut entlang einer Walzlinie (WL) bzw. von einer Walzlinie (WL), auf die andere Walzlinie (WL), bei der einzelne der Walzgerüste aus einer Walz-Betriebsposition in andere Walz-Betriebspositionen in der gleichen oder in einer der anderen Walzlinien (WL) versetz- oder verschiebbar sind,
**dadurch gekenzeichnet,**
daß eine, aus mindestens zwei Universal-Walzgerüsten (U1 und U2) mit einem Duo-Stauchgerüst (E1) gebildete Universal-Tandem-Kompaktwalzgerüstgruppe und dieser zugeordnet weitere Universal-Walzgerüste und Duo-Walzgerüste (DW1, DW2, DW3) in einem mindestens drei Walzlinien (HWL, WLII und WLIII) aufweisenden Walzwerk angeordnet und in der jeweiligen Walz-Betriebsposition mit fest an einer der beiden außenliegenden Walzlinien (HWL) angeordneten Antriebsaggregaten (A1, A2, A3) quer über die Walzlinien hinweg unmittelbar oder auch mittelbar über ein oder mehrere zwischengeschaltete Walzgerüste oder Übertragungswellen-Träger (UW) kuppelbar sind.

2. Walzwerk nach Anspruch 1,
**dadurch gekenzeichnet,**
daß in der Hauptwalzlinie (HWL) eine Universal-Tandem-Kompaktgerüstgruppe (U1, E1, U2), in der zweiten Walzlinie (WLII) drei Duo-Walzgerüste (DW1, DW2, DW3) und in der dritten Walzlinie (WLIII) ein Duo-Stauchgerüst (E2) angeordnet sind, wobei die Duo-Walzgerüste (DW1, DW2, DW3) über die Walzgerüste der Universal-TandemKompaktgerüstgruppe (U1, E1, U2) und das Duo-Stauchgerüst (E2) über eines der Duo-Walzgerüste (DW2) und ein Walzgerüst (E1) der Universal-Tandem-Kompaktgerüstgruppe (U1, E1, U2) mit dem jeweiligen Antriebsaggregat (A3) der Universal-Tandem-Kompaktgerüstgruppe (U1, E1, U2) kuppel- bzw. von diesen abkuppelbar sind.

3. Verwendung eines Walzwerkes nach einem der Ansprüche 1 und/oder 2,
**dadurch gekennzeichnet,**
daß alle Walz-Stiche einschließlich des Fertig-Stichs (FS) bei Antriebsabkupplung aller übrigen Walzgerüste (DW1, DW2, DW3 und E2) auf der Universal-Tandem-Kompaktgruppe (U1, E1, U2) in der Hauptwalzlinie (HWL) durchgeführt werden.

4. Verwendung eines Walzwerks nach Anspruch 2,
**gekennzeichnet durch,**
Umsetzung und Positionierung eines der Universal-Walzgerüste (U2) aus der Hauptwalzlinie (HWL) in die dritte Walzlinie (WLIII) und Einsetzen eines Übertragungswellenträgers UW) in die bisherige Position dieses Universal-Walzgerüstes (U2).

5. Verwendung eines Walzwerks nach Anspruch 4 zum Profilwalzen insb. Walzen von Spundbohlen,
**gekennzeichnet durch,**
daß die ersten Formstiche reversierend auf dem in der Hauptwalzlinie (HWL) verbleibenden Universal-Walzgerüst (U1) und dem Duo-Stauchgerüst (E1), die folgenden Formstiche auf dem in die dritte Walzlinie (WLIII) versetzten Universal-Walzgerüst (U2) und dem dort befindlichen Duo-Stauchgerüst (E2) und die Fertig-Stiche, kontinuierlich aufeinanderfolgend auf fest kalibrierten Duo-Walzgerüsten (DW1, DW2, DW3) in der zweiten Walzlinie (WLII) durchgeführt werden.

6. Verwendung eines Walzwerks nach einem der Ansprüche 1 und/oder 2 zum thermomechanischen Walzen von Profilstählen, insb. Trägern oder Spundbohlen,
**dadurch gekennzeichnet,**
daß der jeweilig vorverformte Walzgutstab (TR1) während der Vorverformung des folgenden Walzgutstabes (TR2) einer Quer-Fördereinrichtung (QF2) zugeführt, auf dieser abgelegt, natürlicher oder zusätzlicher Luft- und/oder Wasserkühlung ausgesetzt und auf einen vorgegebenen Wert abgekühlt wird.

7. Verwendung eines Walzwerks nach Anspruch 6 zum Walzen von Trägern,
**dadurch gekennzeichnet,**
daß der vorgewalzte Träger (TR1) durch einen Querförderer (QF2) von einem, der Universal-Tandem-Kompaktgerüstgruppe (U1, E1, U2) zugeordneten Längsförderer (LF2) abgenommen und auf diesem Querförderer (QF2) bis zur Fertigwalzung des folgendes Trägers (TR2) abgelegt, gekühlt und mit der Abnahme dieses folgenden Trägers (TR2) durch den Querförderer (QF2) von diesem auf den Längsförderer (LF3) der zweiten Walzlinie (WLII) übergeben und von einem zweiten Querförderer (QF1) auf einen Längsförderer (LF1) der Hauptwalzlinie (HWL) zurücktransportiert und auf der Universal-Tandem-Kompaktgerüstgruppe (U1, E1, U2) fertiggewalzt wird.

8. Verwendung eines Walzwerks nach Anspruch 6 zum Walzen von Spundbohlen,
**dadurch gekennzeichnet,**
daß der Walzstab (SB1) nach den ersten Formstichen durch einen Querförderer (QF) von einem den Walzgerüsten (U1, E1, U2) der Hauptwalzlinie (HWL) zugeordneten Längsförderer (LF1) abgenommen und auf diesem Querförderer (QF1) bis zur Beendigung der Formstich-Walzung des folgenden Walzstabes (SB2) abgelegt, gekühlt und mit der Abnahme dieses folgenden Walzstabes (SB2) durch den Querförderer (QF1) über die zweite Walzlinie (WLII) hinweg einem Längsförderer (LF5) in der dritten Walzlinie (WLIII) zugeführt, weiteren Formstichen unterworfen und anschließend in die zweite Walzlinie (WLII) zurücktransportiert mit kontinuierlich aufeinanderfolgenden Fertig-Stichen fertiggewalzt wird.

9. Verwendung eines Walzwerks nach den Ansprüche 6 und 7 zum Walzen von Trägern mit einem zusätzlich in der zweiten Walzlinie angeordneten Duo-Stauchgerüst bzw. einem weiteren Universalgerüst,
**dadurch gekennzeichnet,**
daß der Fertig-Stich oder die Fertig-Stiche unter partieller Endverformung des Trägers (TR1) auf dem in der zweiten Walzlinie (WLII) angeordneten Duo-Stauchgerüst bzw. Universal-Gerüst (DW4 bzw. DW4') unter Beaufschlagung des Steges bzw. der Außenflansche des Trägers durchgeführt werden.

10. Verwendung eines Walzwerks nach einem der Ansprüche 1 und/oder 2 zum Walzen von Schienen, daß in der Hauptwalzlinie eine der Universal-Tandem-Kompaktgerüstgruppe vorgeordnetes Duo-Stauch-Vorgerüst aufweist,
**dadurch gekennzeichnet,**
daß dem Leit-Stich (LT) auf dem Duo-Stauch-Vorgerüst (E5) ein Universal-Stich (US1) auf dem nachgeordneten Universal-Walzgerüst (U1) und anschließend je zwei Leer-Stiche (LS) durch das geöffnete Duo-Stauchgerüst (E1) und das ebenfalls geöffnete andere Universal-Walzgerüst (U2) und zurück sowie ein weiterer Universal-Stich (US2) auf dem Universal-Walzgerüst (U1) folgen, an die sich erneut reversierend ein zweiter Stauch-Stich (ST2) auf dem Duo-Stauch-Vorgerüst (E5) im gleichen Kaliber wie beim vorhergehenden Stich auf diesem Gerüst und ein Universal-Stich (US3) auf dem Universal-Walzgerüst (U1), ein dritter Stauch-Stich (ST3) auf dem Duo-Stauchgerüst (E1) und ein Universal-Stich (U4) als Fertig-Stich auf dem anderen Universal-Walzgerüst (U2) anschließen.

11. Verwendung eines Walzwerks nach Anspruch 10, bei dem das zwischen den Universal-Walzgerüsten angeordnete Duo-Stauchgerüst zwei nebeneinanderliegende Stauchkaliber aufweist,
**dadurch gekennzeichnet,**
daß dem dem Leit-Stich (LT) folgenden Universal-Stich (US19 ein Stauch-Stich (ST1) im ersten Kaliber des Duo-Stauchgerüstes (E1) folgt, und der dem Fertig-Stich vorangehende Stich auf diesem Duo-Stauchgerüst in dem anderen Stauchkaliber durchgeführt wird.

12. Verwendung eines Walzwerks nach einem der Ansprüche 1 und/oder 2 zum Walzen von Schienen,
**dadurch gekennzeichnet,**
daß auf den Stich auf dem Duo-Vorwalzgerüst ein Universal-Stich (US1) auf dem ersten Universal-Walzgerüst (U1), ein Stauch-Stich (ST) auf dem Duo-Stauchgerüst (E1) und ein Universal-Stich (US2) als Fertig-Stich auf dem zweiten Universal-Walzgerüst (U2) im kontinuierlichen Durchgang folgen.

13. Verwendung eines Walzwerks nach einem der Ansprüche 1 und/oder 2 zum Walzen von Schienen mit einem Universal-Walzgerüst, das in der Hauptwalzlinie ein Universal-Walzgerüst und das Duo-Stauchgerüst der Universal-Tandem-Kompaktgerüstgruppe und in der zweiten Walzlinie das in diese versetzte, andere Universal-Walzgerüst der Universal-Tandem-Kompaktgerüstgruppe und ein dieser zugeordnetes Duo-Stauchgerüst aufweist,
**dadurch gekennzeichnet,**
daß der Leit-Stich (LT) auf dem Duo-Stauchgerüst (E1) der Hauptwalzlinie (HWL) erfolgt, dem reversierend zwei Universal-Stiche (US1 und US2) auf dem in dieser Hauptwalzlinie (HWL) befindlichen Universal-Walzgerüst (U1), ein Leer-Stich (LS) durch das geöffnete Duo-Stauchgerüst (E1), ein reversierter Stauch-Stich (ST1) auf diesem Duo-Stauchgerüst, ein dritter Universal-Stich (US3) auf dem Universal-Walzgerüst folgen und dann in der zweiten Walzlinie (WLII) hintereinander ein weiterer Stauch-Stich (ST2) auf dem Duo-Stauchgerüst (E2) in dieser Walzlinie und der Universal-Stich (US4) als Fertig-Stich (FS) auf dem zugeordneten Universal-Walzgerüst (U2).

14. Verwendung eines Walzwerks nach einem der Ansprüche 1 und/oder 2 zum Walzen von Schienen auf einem Kompaktwalzwerk mit einer Universal-Tandem-Kompaktgerüstgruppe, in der Hauptwalzlinie und einem Duo-Stauchgerüst in der zweiten Walzlinie, wobei die Walzen des Duo-Stauchgerüstes und die eines Universal-Walzgerüstes der Universal-Tandem-Kompaktgerüstgruppe einen Durchgangsabsatz für Leer-Stiche aufweist, und daß verschiebbar ausgebildete Universal-Walzgerüst vor die zwei Kaliber der Gerüste gebracht wird,
**dadurch gekennzeichnet,**
daß dem Stauch-Stich (ST1) als Leit-Stich auf dem Duo-Stauchgerüst (E1) in der zweiten Walzlinie (WLII) reversiert Leer-Durchgänge (LS) durch das Universal-Walzgerüst (U2) und das Duo-Stauchgerüst (E2) und ein Universal-Stich (US1) im Universal-Walzgerüstes (U1) der Universal-Tandem-Kompaktwalzgerüstgruppe (U1, E1, U2), diesem reversierend ein weiterer Universal-Stich (US2) im gleichen Kaliber dieses Universal-Walzgerüstes, weitere Leer-Durchgänge (LS) durch das Duo-Stauchgerüst (E2) und das Universal-Walzgerüst (U2), reversiert ein weiterer Stauch-Stich (St2) auf dem Duo-Stauchgerüst (E1) in der zweiten Walzlinie und reversiert in der Hauptwalzlinie (HWL) ein Universal-Stich (US3) im gleichen Kaliber des Universal-Walzgerüstes (U1), ein Stauch-Stich (ST3) auf dem Duo-Stauchgerüst (E2) und ein Universal-Stich (US4) als Fertigstich (FS) auf dem Universal-Walzgerüst (U2) folgen.

15. Verwendung eines Walzwerks nach einem der Ansprüche 1 und/oder 2 zum Walzen von Schienen in einer Universal-Tandem-Kompaktgerüstgruppe mit je einem Universal-Gerüst und einem Duo-Stauchgerüst in der Hauptwalzlinie, in der zweiten Walzlinie und in der dritten Walzlinie,
**dadurch gekennzeichnet,**
daß dem Universal-Stich (US1) auf dem Universal-Walzgerüst (U2) der Hauptwalzlinie ein erster Stauch-Stich (ST1) auf dem nachgeordneten Duo-Stauchgerüst (E1), ein Leer-Stich (LS) durch dieses Walzgerüst, zwei weitere reversierende Universal-Stiche (US2 und US3) auf dem Universalgerüst (U2) und ein weiterer Leer-Stich (LS) durch das Duo-Stauchgerüst (E1) folgen, dem sich in der zweiten Walzlinie (WLII) ein zweiter Stauch-Stich (ST2) auf dem dortigen Duo-Stauchgerüst (E2) und ein Universal-Stich (U4) auf dem nachgeordneten Universal-Walzgerüst (U3) anschließen, denen in der dritten Walzlinie (WLIII) ein Stauch-Stich (ST3) auf dem Duo-Stauchgerüst (E3) dieser Walzlinie und der Fertig-Stich (FS) als Universal-Stich (US5) auf dem nachgeordneten Universal-Walzgerüst (U1) folgen.

16. Verwendung eines Walzwerks nach einem der Ansprüche 1 und/oder 2 zum Walzen von Schienen in einer Universal-Tandem-Kompaktgerüstgruppe mit je einem Universal-Walzgerüst in der Hauptwalzlinie und in der zweiten und in der dritten Walzlinie und, diesen zugeordneten Duo-Stauchgerüsten in der zweiten und in der dritten Walzlinie,
**dadurch gekennzeichnet,**
daß drei reversierenden Universal-Stichen (US1, US2, US3) auf dem Universalgerüst (U2) in der Hauptwalzlinie (HWL) ein Stauch-Stich durch das Duo-Stauchgerüst der zweiten Walzlinie (WLII), zwei reversierende Universal-Stiche (US4, US5) auf dem nachgeordneten Universal-Walzgerüst (U1) dieser Walzlinie, ein Leer-Stich (LS) durch das genannte Duo-Stauchgerüst (E1), reversierend ein Stauch-Stich (ST1) auf demselben Duo-Stauchgerüst, ein weiterer Universal-Stich (US6) auf dem Universal-Walzgerüst (U1) folgen, dem sich ein Stauch-Stich (ST2) auf dem Duo-Stauchgerüst (E2) in der dritten Walzlinie (WLIII) und der Fertigstich (FS) als Universal-Stich (US7) auf dem nachgeordneten Universal-Walzgerüst (U3) in dieser Walzlinie anschließen.

17. Verwendung eines Walzwerks nach Anspruch 16, bei dem das in der ersten Walzlinie befindliche Universal-Walzgerüst zwei Kaliber aufweist, und dem äußeren dieser Kaliber eine der Vertikalwalzen als Stauchwalze zugeordnet ist,
**dadurch gekennzeichnet,**
daß dem ersten Universal-Stich (US1) im äußeren Kaliber (K1) des Universal-Walzgerüstes (U2) der Hauptwalzlinie (HWL) reversierend ein weiterer Universal-Stich (US2) in diesem Kaliber (K1), ein Universal-Stich im anderen Kaliber (K2) folgen, dem sich ein Leer-Stich (LS) durch das Duo-Stauchgerüst (E1) der zweiten Walzlinie (WLII), zwei reversierende Universal-Stiche (US3, US4) auf dem nachgeordneten Universal-Walzgerüst (U1) in dieser Walzlinie, ein Leer-Stich (LS) durch das Duo-Stauchgerüst (E1) reversierend ein Stauch-Stich (ST1) auf diesem Duo-Stauchgerüst und ein Universal-Stich (US5) auf dem Universal-Walzgerüst (U1) anschließen, dem ein zweiter Stauch-Stich (ST2) auf dem Duo-Stauchgerüst (E2) in der dritten Walzlinie (WLIII) und der Fertig-Stich (FS) als Universal-Stich (US6) auf dem zugeordneten Universal-Walzgerüst (U3) in dieser Walzlinie folgen.

18. Verwendung eines Walzwerks nach Anspruch 17 mit einer Kompaktwalzstraße mit einem weiteren, dem Universal-Walzgerüst der Hauptwalzlinie zugeordneten Duo-Stauchgerüsts,
**dadurch gekennzeichnet,**
daß zwei Universal-Stichen (US1, US2) in der Hauptwalzlinie (HWL) reversierte Leer-Stiche (LS) durch das Duo-Stauchgerüst (E1) vorausgehen bzw. folgen und nach diesen Leer-Stichen (LS) ein den Leit-Stich darstellender Stauch-Stich (ST) im Duo-Stauchgerüst (E1) erfolgt, an den sich ein Leer-Stich (LS) durch das Universal-Walzgerüst (U2) dieser Walzlinie anschließt, und daß diesem Leer-Stich ein weiterer Leer-Stich (LS) durch das Duo-Stauchgerüst (E2) in der zweiten Walzlinie (WLII), reversierend zwei Universal-Stiche (US3, US4) auf dem Universal-Walzgerüst (U1) dieser Walzlinie, ein Leer-Stich (LS) durch das Duo-Stauchgerüst (E2) ein weiterer Stauch-Stich (ST1) auf diesem Duo-Walzgerüst und Universal-Stich (US5) auf dem Universal-Walzgerüst (U1) dieser Walzlinie folgen, an die sich ein weiterer Stauch-Stich (ST2) auf dem Duo-Stauchgerüst (E3) in der dritten Walzlinie (WLIII) und der Fertigstich (FS) als Universal-Stich (US6) auf dem Universal-Walzgerüst (U3) dieser Walzlinie anschließen.

## Claims

1. Rolling mill for the rolling out of profile steel in roll stands, arranged in several parallel roll lines, such as universal roll stands ( U) and two-high roll stands (DW), with longitudinal and transverse conveying devices (LF or QF) for the roll stock along one roll line (WL) or from one roll line (WL) to the other roll line (WL), in which the individual ones of the roll stands are transposable or displaceable from one roll operating position into other roll operating positions in the same or in one of the other roll lines (WL), characterised thereby that a universal tandem compact roll stand group, which is formed from at least two universal roll stands (U1 and U2) with a two-high edging stand (E1), and further universal roll stands and two-high roll stands (DW1, DW2, DW3) associated therewith are arranged in a rolling mill having at least three roll lines (HWL, WLII and WLIII) and are couplable in the respective roll operating position with drive units (A1, A2, A3), which are fixedly arranged at one of the two outer roll lines (HWL), either off directly transversely over the roll lines or indirectly by way of one or several intermediately arranged roll stands or transmission shaft supports (UW).

2. Rolling mill according to claim 1, characterised thereby that arranged in the main roll line (HWL) is a universal tandem compact stand group (U1, E1, U2), arranged in the second roll line (WLII) are three two-high roll stands (DW1, DW2, DW3) and arranged in the third roll line (WLIII) is a two-high edging stand (E2), wherein couplable to and uncouplable from the respective drive unit (A3) of the universal tandem compact stand group (U1, E1, U2) are the two-high roll stands (DW1, DW2, DW3) by way of the roll stands of the universal tandem compact stand group (U1, E1, U2) and the two-high edging stand (E2) by way of one of the two-high roll stands (DW2) and a roll stand (E1) of the universal tandem compact stand group (U1, E1, U2).

3. Use of a rolling mill according to one of claims 1 and/or 2, characterised thereby that all roll passes inclusive of the finishing pass (FS) are carried out with drive coupling of all remaining roll stands (DW1, DW2, DW3 and E2) to the universal tandem compact group (U1, E1, U2) in the main roll line (HWL).

4. Use of a rolling mill according to claim 2, characterised by transposition and positioning of one of the universal roll stands (U2) from the main roll line (HWL) into the third roll line (WLIII) and insertion of a transmission shaft support (UW) into the former position of this universal roll stand (U2).

5. Use of a rolling mill according to claim 4 for profile rolling, particularly rolling of sheet piles, characterised thereby that the first shaping pass is carried out reversingly at the universal roll stand (U1) remaining in the main roll line (HWL), and the two-high edging stand (E1), the following shaping pass is carried out at the universal roll stand (U2), which is transposed to the third roll line (WLIII), and the two-high edging stand (E2) disposed there, and the finishing passes are carried out continuously in succession at fixedly calibrated two-high roll stands (DW1, DW2, DW3) in the second roll line (WLII).

6. Use of rolling mill according to one of the claims 1 and/or 2 for the thermomechanical rolling of sectional steel members, particularly girders or sheet piles, characterised thereby that the respective preshaped roll stock bar (TR1) is fed, during the preshaping of the following roll stock bar (TR2), to a transverse conveying device (QF2), placed on this, subject to natural or applied air cooling and/or water cooling and cooled down to a predetermined value.

7. Use of a rolling mill according to claim 6 for the rolling of girders, characterised thereby that the preliminarily rolled girder (TR1) is taken by a transverse conveyor (QF2) from a longitudinal conveyor (LF2) associated with the universal tandem compact stand group (U1, E1, U2) and deposited on this transverse carrier (QF2) up to the finish rolling of the following girder (TR2), cooled, and, with the removal of this following girder (TR2) by the transverse conveyor (QF2), transferred from this to the longitudinal conveyor (LF3) of the second roll line (WLII), transported back to a longitudinal conveyor (LF1) of the main roll line (HWL) by a second transverse conveyor (QF1) and finish-rolled at the universal tandem compact stand group (U1, E1, U2).

8. Use of a rolling mill according to claim 6 for the rolling of sheet piles, characterised thereby that the roll bar (SB1) after the first shaping passes is taken by a transverse conveyor (QF) from a longitudinal conveyor (LF1) associated with the roll stands (U1, E1, U2) of the main roll line (HWL) and deposited on this transverse conveyor (QF1) up to conclusion of the shaping pass rolling of the following roll bar (SB2), cooled, and with removal of this following roll bar (SB2) is fed by the transverse conveyor (QF1) over past the second roll line (WLII) to a longitudinal conveyor (LF5) into the third roll line (WLIII), subjected to further shaping passes and subsequently transported back into the second roll line (WLII) and finish-rolled with continuously successive finishing passes.

9. Use of a rolling mill according to claims 6 and 7 for the rolling of girders with an additional two-high edging stand, or a further universal stand, arranged in the second roll line, characterised thereby that the finishing pass or the finishing passes are carried out with partial final shaping of the girder (TR1) at the two-high edging stand or universal roll stand (DW4 or DW4') arranged in the second roll line (WLII) and with action on the web or the outer flange of the girder.

10. Use of a rolling mill according to one of claims 1 and/or 2 for the rolling of rails, which in the main roll line has a two-high edging preliminary stand ahead of the universal tandem compact stand group, characterised thereby that following the guide pass (LT) at the two-high edging preliminary stand (E5) are a universal pass (US1) at the universal roll stand (U1) arranged downstream and subsequently each of two idle passes (LS) through the opened two-high edging stand (E1) and the likewise opened other universal roll stand (U2) and back as well as a further universal pass (US2) at the universal roll stand (U1), after which again follow reversingly a second edging pass (ST2) at the two-high edging preliminary stand (E5) with the same groove as in the previous pass at this stand and a universal pass (US3) at the universal roll stand (U1), a third edging pass (ST3) at the two-high edging stand (E1) and a universal pass (U4) as a finishing pass at the other universal roll stand (U2).

11. Use of a roll stand according to claim 10, in which the two-high edging stand arranged between the universal roll stands has two adjacent edging grooves, characterised thereby that the universal pass (US19) following the guide pass (LT) follows an edging pass (ST1) in the first groove of the two-high edging stand (E1) and the pass, preceding the finishing pass, at this two-high edging stand is carried out in the other edging groove.

12. Use of a rolling mill according to one of claims 1 and/or 2 for the rolling of rails, characterised thereby that following on the pass at the two-high preliminary rolling stand are, in continuous travel, a universal pass (US1) at the first universal roll stand (U1), an edging pass (ST) at the two-high edging stand (EF1) and a universal pass (US2) as finishing pass at the second universal roll stand (U2).

13. Use of a rolling mill according to one of the claims 1 and/or 2 for the rolling of rails by a universal roll stand, which has in the main roll line a universal roll stand and the two-high edging stand of the universal tandem compact stand group and in the second roll line the other universal roll stand, which is transposed thereto, of the universal tandem compact stand group and a two-high edging stand associated therewith, characterised thereby that the guide pass (LT) takes place at the two-high edging stand (E1) of the main roll line (HWL), on which follow reversingly two universal passes (US1 and US2) at the universal roll stand (U1) disposed in this main roll line (HWL), an idle pass (LS) through the opened two-high edging stand (E1), a reversed edging pass (ST1) at this two-high edging stand, and a third universal pass (US3) at the universal roll stand, and then in the second roll line (WLII) one after the other a further edging pass (ST2) at the two-high edging stand (E2) in this roll line and the universal pass (US4) as finishing pass (FS) at the associated universal roll stand (U2).

14. Use of a rolling mill according to one of claims 1 and/or 2 for the rolling of rails at a compact rolling mill with a universal tandem compact group in the main roll line and a two-high edging stand in the second roll line, wherein the rolls of the two-high edging stand and those of one universal roll stand of the universal tandem compact stand group have a passage interruption for idle passes, and that a displaceably constructed universal roll stand is mounted in front of the two grooves of the stand, characterised thereby that following the edging pass (ST1) as guide pass at the two-high edging stand (E1) in the second roll line (WLII) are reversed idle travels (LS) through the universal roll stand (U2) and the two-high edging stand (E2) and a universal pass (US1) in the universal roll stand (U1) of the universal tandem compact roll stand group (U1, E1, U2), and following this reversingly are a further universal pass (US2) in the same groove of this universal roll stand, further idle travels (LS) through the two-high edging stand (E2) and the universal roll stand (U2), reversed a further edging pass (ST2) at the two-high edging stand (E1) in the second roll line and reversed in the main roll line (HWL) a universal pass (US3) in the same groove of the universal roll stand (U1), an edging pass (ST3) at the two-high edging stand (E2) and a universal pass (US4) as finishing pass (FS) at the universal roll stand (U2).

15. Use of a rolling mill according to one of claims 1 and/or 2 for the rolling of rails in a universal tandem compact stand group with a respective universal stand and two-high edging stand in each of the main roll line, the second roll line and the third roll line, characterised thereby that following the universal pass (US1) at the universal roll stand (U2) of the main roll line are a first edging pass (ST1) at the downstream two-high edging stand (E1), an idle pass (LS) through this roll stand, two further reversing universal passes (US2 and US3) at the universal stand (U2) and a further idle pass (LS) through the two-high edging stand (E1), after which follow in the second roll line (WLII) a second edging pass (ST2) at the two-high edging stand (E2) there and a universal pass (U4) at the downstream universal roll stand (U3), to which follow in the third roll line (WLIII) an edging pass (ST3) at the two-high edging stand (E3) of this roll line and the finishing pass (FS) as universal pass (US5) at the downstream universal roll stand (U1).

16. Use of a rolling mill according to one of claims 1 and/or 2 for the rolling of rails in a universal tandem compact stand group with a respective universal roll stand in each of the main roll line, the second roll line and the third roll line and two-high edging stands associated therewith in the second and third roll lines, characterised thereby that following three reversing universal passes (US1, US2, US3) at the universal stand (U2) in the main roll line (HWL) are an edging pass through the two-high edging stand of the second roll line (WLII), two reversing universal passes (US4, US5) at the downstream universal roll stand (U1) of this roll line, an idle pass (LS) through the said two-high edging stand (E1), reversingly an edging pass (ST1) at the same two-high edging stand, a further universal pass (US6) at the universal roll stand (U1), on which follow an edging pass (ST2) at the two-high edging stand (E2) in the third roll line (WLIII) and the finishing pass (FS) as universal pass (US7) at the downstream universal roll stand (U3) in this roll line.

17. Use of rolling mill according to claim 16, in which the universal roll stand disposed in the first roll line has two grooves and associated with the outer one of these grooves is one of the vertical rolls as edging roll, characterised thereby that following the first universal pass (US1) in the outer groove (K1) of the universal roll stand (U2) of the main roll line (HWL) are reversingly a further universal pass (US2) in this groove (K1), and a universal pass in the other groove (K2), after which follow an idle pass (LS) through the two-high edging stand (E1) of the second roll line (WLII), two reversing universal passes (US3, US4) at the downstream universal roll stand (U1) in this roll line, an idle pass (LS) through the two-high edging stand (E1), reversingly an edging pass (ST1) at this two-high edging stand and a universal pass (US5) at the universal roll stand (U1), on which follow a second edging pass (ST2) at the two high edging stand (E2) in the third roll line (WLIII) and the finishing pass (FS) as universal pass (US6) at the associated universal roll stand (U3) in this roll line.

18. Use of a rolling mill according to claim 17 with a compact roll path with a further two-high edging stand associated with the universal roll stand of the main roll line, characterised thereby that preceding or following two universal passes (US1, US2) in the main roll line (HWL) are reversing idle passes (LS) through the two-high edging stand (E1) and after these idle passes (LS) an edging pass (ST), representing the guide pass, takes place in the two-high edging stand (E1), on which follows an idle pass (LS) through the universal roll stand (U2) of this roll line, and that following this idle pass are a further edging pass (LS) through the two-high-edging stand (E2) in the second roll line (WLIII), reversingly two universal passes (US3, US4) at the universal roll stand (U1) of this roll line, an idle pass (LS) through the two-high edging stand (E2), a further edging pass (ST1) at this two-high roll stand and a universal pass (US5) at the universal roll stand (U1) of this roll line, on which follow a further edging pass (ST2) at the two-high edging stand (E3) in the third roll line (WLIII) and the finishing pass (FS) as universal pass (US6) at the universal roll stand (U3) of this roll line.

## Revendications

1. Laminoir pour le laminage d'acier profilé dans des cages de laminage agencées selon plusieurs lignes de laminage, comme des cages de laminage universelles (U) et des cages de laminage à deux cylindres (DW), comportant des dispositifs d'alimentation longitudinale et transversale (LF ou QF) du produit à laminer le long d'une ligne de laminage (WL) ou d'une ligne de laminage (WL) à une autre ligne de laminage (WL), des cages de laminage individuelles pouvant être décalées ou déplacées d'une position de laminage en des autres positions de laminage, sur une même ligne de laminage ou vers l'une des autres lignes de laminage (WL), caractérisé en ce qu'un groupe de cages de laminage universelle-tandem-compacte comportant au moins deux cages de laminage universelles (U1 et U2) et une cage de refouleuse à deux cylindres (E1), et d'autres cages de laminage universelles et à deux cylindres (DW1, DW2,DW3) sont agencés dans un laminoir qui comporte au moins trois lignes de laminage (HWL, WLII et WL III), et sont accouplables, dans la position de laminage correspondante, à l'un des dispositifs d'entrainement (A1,A2,A3) agencé de manière fixe à l'une des deux lignes de laminage externes (HWL), transversalement par rapport aux lignes de laminage, directement ou indirectement via une ou plusieurs cages de laminage intermédiaires ou des supports d'arbres de transmission (UW).

2. Laminoir selon la revendication 1 caractérisé en ce qu'un groupe de cages de laminage universelle-tandem-compacte (U1, E1, U2) est agencé sur la ligne de laminage principale, en ce que trois cages de laminage à deux cylindres (DW1, DW2, DW3) sont agencées sur la deuxième ligne de laminage (WL II) et en ce qu'une cage refouleuse (E2) à deux cylindres est agencée sur la troisième ligne de laminage (WL III), les cages de laminage à deux cylindres (DW1, DW2, DW3) étant accouplables avec ou désaccouplables du dispositif d'entraînement (A3) correspondant du groupe de cages de laminage universelle-tandem-compacte (U1, E1, U2), via les cages de laminage du groupe de cages universelle-tandem-compacte (U1, E1, U2), et la cage de refoulement à deux cylindres (E2) étant accouplable avec ou désaccouplable du dispositif d'entraînement via l'une des cages à deux cylindres (DW2) et une cage de laminage (E1) du groupe de cages de laminage universelle-tandem-compacte (U1,E1, U2).

3. Utilisation d'un laminoir selon l'une des revendications 1 et/ou 2 caractérisée en ce que toutes les passes de laminage, y compris la passe de finition (FS) sont effectuées sur le groupe de cages de laminage universelle-tandem-compacte (U1,E1,U2) sur la ligne de laminage principale (HW2), lorsque toutes les autres cages de laminage (DW1, DW2, DW3 et E2) sont désaccouplées.

4. Utilisation d'un laminoir selon la revendication 2 caractérisée par le déplacement et le positionnement de l'une des cages de laminage universelle (U2) de la ligne de laminage principale (HWL) vers la troisième ligne de laminage (WL III) et par l'utilisation d'un support d'arbre de transmission (UW) dans la position précédente de cette cage de laminage universelle (U2).

5. Utilisation d'un laminoir selon la revendication 4 pour le laminage de profilés, notamment de palplanches, caractérisée en ce qu'on effectue les premières passes de mise en forme de manière inversée sur la cage de laminage universelle (U1) restée sur la ligne de laminage principale (HWL) et sur la cage refouleuse à deux cylindres (E1), en ce qu'on effectue les passes suivantes sur la cage de laminage universelle (U2) déplacée sur la troisième ligne de laminage (WL III) et sur la cage refouleuse à deux cylindres (E2) qui s'y trouve et en ce qu'on effectue les passes de finition de façon successive et continue sur les cages de laminage à deux cylindres (DW1, DW2, DW3) calibrées de façon rigide, montées sur la deuxième ligne de laminage (WL II).

6. Utilisation d'un laminoir selon l'une des revendication 1 et/ou 2 pour le laminage thermomécanique d'aciers profilés, notamment de poutrelles ou de palplanches, caractérisée en ce que le profilé préformé (TR1) est amené sur un dispositif de transfert transersal (QF 2) pendant le préformage du profilé suivant (TR 2), y est déposé et soumis à un refroidissement naturel ou forcé à l'aide d'air et/ou d'eau et est refroidi à une valeur prédéterminée.

7. Utilisation d'un laminoir selon la revendication 6 pour le laminage de poutrelles caractérisée en ce que la poutrelle prélaminée (TR 1) est enlevée par un dispositif de transfert transversal (QF2) de l'un des dispositifs de transfert longitudinal (LF 2) associé au groupe de cages de laminage universelle-tandem-compacte, et est entreposée sur ce dispositif de transfert transversal (QF 2) jusqu'au laminage de finition de la poutrelle suivante (TR 2), y est refroidie et est, amenée, en même temps que le retrait de ladite poutrelle suivante (TR 2), par le dispositif de transfert transversal (QF 2) de celui-ci sur le dispositif de transfert longitudinal (LF 3) de la deuxième ligne de laminage (WL II) et est retransportée par un deuxième dispositif de transfert transversal (QF 1) sur un dispositif de transfert longitudinal (LF1) de la ligne de laminage principale (HWL) pour être soumise à la passe de finition dans le groupe de cages de laminage universel-tandem-compacte (U1, E1, U2)

8. Utilisation d'un laminoir selon la revendication 6 pour le laminage de palplanches caractérisée en ce que le profilé d'acier ( SB 1) est retiré après les premières passes de mise en forme, par un dispositif de transfert transversal (QF), de l'un des dispositifs de transfert longitudinal (LF 1) associé aux cages de laminage (U1, E1, U2) de la ligne de laminage principale (HWL) et est entreposé sur ce dispositif de transfert transversal (QF 1) jusqu'à la fin du laminage de mise en forme du profilé suivant (SB 2), y est refroidi et est amené, en même temps que le retrait dudit profilé suivant (SB 2), par le dispositif de transfert transversal (QF 1), via la deuxième ligne de laminage (WL II) vers un dispositif de transfert longitudinal (LF 5) de la troisième ligne de laminage (WL III) pour y être soumis à d'autres passes de mises en forme et ensuite être ramené à la deuxième ligne de laminage (WL II) et y être soumis aux passes de finition successives continues.

9. Utilisation d'un laminoir selon les revendications 6 et 7 pour le laminage de poutrelles, comportant une cage refouleuse supplémentaire à deux cylindres ou une cage de laminage universelle supplémentaire dans la deuxième ligne de laminage, caractérisée en ce qu'on effectue la ou les passes de finition moyennant mise en forme partielle finale de la poutrelle (TR 1) dans la cage refouleuse à deux cylindres ou la cage universelle (DW 4 ou DW 4'), agencée sur la deuxième ligne de laminage (WL II) en agissant sur l'âme ou sur les brides externes de la poutrelle.

10. Utilisation d'un laminoir selon l'une des revendication 1 et/ou 2 pour le laminage de rails, comportant une cage refouleuse à deux cylindres montée en amont de la cage de laminage universelle-tandem-compacte, sur la ligne de laminage principale, caractérisée en ce que la passe de mise en forme préalable (LT) sur la cage refouleuse à deux cylindres (E 5) est suivie par une passe universelle (US 1) dans la cage de laminage universelle subséquente (U1) et, ensuite, par 2 passes vides (LS) dans la cage refouleuse à deux cylindres (E1) ouverte et dans l'autre cage de laminage (U2) aussi ouverte et retour, ainsi que par une passe universelle supplémentaire (US 2) dans la cage de laminage universelle (U1), suivie par une deuxième passe de refoulement à nouveau inversée (ST2) dans la cage de refoulement préalable à deux cylindres (E5) selon le même calibre que celui de la passe précédente dans cette cage, et par une passe universelle (US3) dans la cage de laminage universelle (U1), par une troisième passe de refoulement (ST3) dans la cage de refoulement à deux cylindres (E1) et par une passe universelle (U4) servant de passe de finition dans l'autre cage de laminage universelle (U2).

11. Utilisation d'un laminoir selon la revendication 10, dans lequel la cage de refoulement à deux cylindres agencée entre les cages de laminage universelles présente deux calibres de refoulement disposés l'un à côté de l'autre, caractérisée en ce que la passe universelle (US 1) qui suit la passe de mise en forme préalable (LT) est suivie par une passe de refoulement (ST 1) dans le premier calibre de la cage refouleuse à deux cylindres (E 1), et en ce que la passe qui précède la passe de finition est effectuée dans cette cage refouleuse à deux cylindres, dans l'autre calibre de refoulement.

12. Utilisation d'un laminoir selon l'une des revendications 1 et/ou 2 pour le laminage de rails, caractérisée en ce que la passe dans la cage de laminage préalable à deux cylindres est suivie par une passe universelle (US 1) dans la première cage de laminage universelle (U 1), par une passe de refoulement (ST) dans la cage de refoulement à deux cylindres (E 1) et par une passe universelle (US 2) servant de passe de finition dans la deuxième cage universelle (U 2), en opération continue.

13. Utilisation d'un laminoir selon l'une des revendications 1 et/ou 2 pour le laminage de rails à l'aide d'une cage universelle, comportant, dans la ligne de laminage principale, une cage de laminage universelle et la cage de refoulement à deux cylindres du groupe universel-tandem-compacte et, dans la deuxième ligne de laminage, l'autre cage de laminage universelle du groupe universel-tandem-compacte, déplacée dans ladite deuxième ligne de laminage et une cage de refoulement à deux cylindres qui y est associée, caractérisée en ce qu'on effectue la passe de mise en forme préalable (LT) sur la cage refouleuse (E 1) de la ligne de laminage principale (HWL), suivie en inversion, par deux passes universelles (US 1 et US 2) dans la cage de laminage universelle (U 1) agencée sur cette ligne de laminage principale (HWL), par une passe vide (LS) à travers la cage refouleuse à deux cylindres ouverte (E 1), par une passe inversée de refoulement (ST 1) dans cette cage refouleuse à deux cylindres, par une troisième passe universelle (US 3) dans la cage de laminage universelle, et ensuite, sur la deuxième ligne de laminage (WL II), l'une après l'autre, par une passe de refoulement supplémentaire (ST 2) dans la cage refouleuse (E 2) à deux cylindres sur cette ligne de laminage et par la passe universelle (US4) servant de passe de finition (FS) dans la cage de laminage universelle correspondante (U2).

14. Utilisation d'un laminoir selon l'une quelconque des revendications 1 et/ou 2 pour le laminage de rails dans un laminoir compacte comportant un groupe de cages de laminage universelle-tandem-compacte, sur la ligne de laminage principale et une cage refouleuse à deux cylindres sur la deuxième ligne de laminage, les cylindres de la cage de refoulement à deux cylindres et ceux d'une cage de laminage universelle du groupe universel-tandem-compacte comportant une position pour passes à vides, et la cage de laminage universelle déplaçable étant amenée en amont des deux calibres des cages, caractérisée en ce que la passe de refoulement (ST 1) comme passe de mise en forme préalable dans la cage de refoulement à deux cylindres (E 1) de la deuxième ligne de laminage ( WL II) est suivie par des passes à vide (LS) inversées dans la cage de laminage universelle (U 2) et dans la cage de refoulement à deux cylindres (E 2) et par une passe universelle (US 1) dans la cage de laminage universelle (U 1) du groupe de cages universelle-tandem-compacte (U1, E1, U2), par une autre passe universelle inversée (US 2) dans le même calibre de cette cage universelle, par d'autres passes à vide (LS) dans la cage de refoulement (E2) à deux cylindres et dans la cage de laminage universelle (U2), par une passe de refoulement inversée (ST 2) dans la cage de refoulement à deux cylindres (E 1) de la deuxième ligne de laminage et, de façon inversée sur la ligne de laminage principale (HWL), par une passe universelle (US 3) dans le même calibre de la cage de laminage universelle (U 1), par une passe de refoulement (ST 3) dans la cage de refoulement à deux cylindres (E 2) et par une passe universelle (US 4) comme passe de finition (FS) dans la cage de laminage universelle (U 2).

15. Utilisation d'un laminoir selon l'une des revendications 1 et/ou 2 pour le laminage de rails dans un groupe de cages universelle-tandem-compacte, comportant une cage universelle et une cage refouleuse à deux cylindres dans la ligne de laminage principale, dans la deuxième ligne de laminage et dans la troisième ligne de laminage, caractérisée en ce que la passe universelle (US 1) dans la cage de laminage universelle (U 2) de la ligne de laminage principale est suivie par une première passe de refoulement (ST 1) dans la cage refouleuse à deux cylindres (E 1) qui suit, par une passe à vide (LS) dans cette cage de laminage, par deux autres passes universelles inversées (US 2 et US 3) dans la cage universelle (U 2) et par une autre passe à vide (LS) dans la cage refouleuse à deux cylindres (E 1), suivie, dans la deuxième ligne de laminage (WL II) par une deuxième passe de refoulement (ST 2) dans la cage refouleuse à deux cylindres qui s'y trouve (E 2) et par une passe universelle (U 4) dans la cage de laminage universelle suivante (U 3), elle-même suivie, dans la troisième ligne de laminage (WL III), par une passe de refoulement (ST 3) dans la cage de refoulement à deux cylindres (E 3) de cette ligne de laminage et par la passe de finition (FS), passe universelle (US 5), effectuée dans la cage de laminage universelle (U 1) suivante.

16. Utilisation d'un laminoir selon l'une des revendications 1 et/ou 2 pour le laminage de rails dans un groupe de cages universelles-tandem-compacte comportant une cage de laminage universelle dans la ligne de laminage principale et dans la deuxième et la troisieme ligne de laminage ainsi que des cages de refoulement associées à celles-ci dans les deuxième et troisième lignes de laminage, caractérisée en ce que trois passes universelles inversées (US 1, US 2, US 3) dans la cage de laminage universelle (U 2) de la ligne de laminage principale (HWL) sont suivies par une passe de refoulement dans la cage refouleuse à deux cylindres de la deuxième ligne de laminage (WL II), par deux passes universelles inversées (US 4, US 5) dans la cage de laminage universelle (U 1) suivante de cette ligne de laminage, par une passe à vide (LS) dans ladite cage de refoulement à deux cylindres (E 1), par une passe de refoulement inversée (ST 1) dans la même cage refouleuse à deux cylindres, une autre passe universelle (US 6) dans la cage de laminage universelle (U 1), suivie par une passe de refoulement (ST 2) dans la cage refouleuse à deux cylindres (E2) de la troisième ligne de laminage et par la passe de finition (FS), passe universelle (US 7), effectuée dans la cage de laminage universelle suivante (U 3) de cette ligne de laminage.

17. Utilisation d'un laminoir selon la revendication 16 dans lequel la cage de laminage universelle située sur la première ligne de laminage comporte deux calibres et l'un des cylindres verticaux est associé au calibre extérieur en tant que cylindre de refoulement, caractérisée en ce que la première passe universelle (US 1) dans le calibre extérieur (K 1) de la cage universelle (U 2) de la ligne de laminage principale (HWL) est suivie par une autre passe universelle (US2) inversée dans ce calibre (K1), par une passe universelle dans l'autre calibre (K2), suivie par une passe à vide (LS) dans la cage refouleuse à deux cylindres (E1) de la deuxième ligne de laminage (WL II), par deux passes universelles inversées (US3, US4) dans la cage subséquente (U1) de cette ligne de laminage, par une passe à vide (LS) dans la cage refouleuse à deux cylindres (E 1), par une passe de refoulement inversée (ST 1) dans la cage refouleuse à deux cylindres et par une passe universelle (US 5) dans la cage de laminage universelle (U 1), elle-même suivie par une deuxième passe de refoulement (ST 2) dans la cage de refoulement à deux cylindres (E 2), située dans la troisième ligne de laminage (WLIII) et par la passe de finition (FS), passe universelle (US 6) effectuée sur la cage de laminage universelle associée (U 3) de cette ligne de laminage.

18. Utilisation d'un laminoir selon la revendication 17 comportant un train de laminage compacte équipé d'une autre cage refouleuse à deux cylindres, associée à la cage de laminage universelle de la ligne de laminage principale, caractérisée en ce que deux passes universelles (US 1, US 2) dans la ligne de laminage principale (HWL) sont précédées ou suivies par deux passes à vide (LS) inversées dans la cage refouleuse à deux cylindres (E1) et en ce qu'une passe de mise en forme préalable exécutée en tant que passe de refoulement (ST) est effectuée après ces passes à vide (LS) dans la cage refouleuse (E 1) à deux cylindres, suivie par une passe à vide (LS) dans la cage de laminage universelle (U2) de cette ligne de laminage, et en ce que cette passe à vide est suivie par une autre passe à vide (LS) dans la cage refouleuse à deux cylindres (E2) de la deuxième ligne de laminage (WL II), par deux passes universelles inversées (US 3, US 4) dans la cage de laminage universelle (U 1) de cette ligne de laminage, par une passe à vide (LS) dans la cage refouleuse à deux cylindres (E2), par une autre passe de refoulement (ST 1) dans cette cage de laminage à deux cylindres et par une passe universelle (US 5) dans la cage de laminage universelle (U 1) de cette ligne de laminage, elle-même suivie par une autre passe de refoulement (ST 2) dans la cage refouleuse à deux cylindres (E 3) dans la troisième ligne de laminage (WL III) et par la passe de finition (FS) exécutée comme passe universelle (US6) dans la cage de laminage (U3) de cette ligne de laminage.
